# FASCICULE DE BREVET EUROPEEN

(11) **EP 3 679 290 B1**
(45) Date de publication et mention de la délivrance du brevet: **22.07.2026**
(21) Numéro de dépôt: 18774094.9
(22) Date de dépôt: 03.09.2018
(51) Int. Cl.: F17C 3/02

(54) **CUVE ÉTANCHE ET THERMIQUEMENT ISOLANTE COMPORTANT UNE PLAQUE DE REMPLISSAGE ANTI-CONVECTIVE**
ABGEDICHTETES UND WÄRMEDÄMMENDES GEFÄSS MIT EINER ANTIKONVEKTIVEN FÜLLERPLATTE
SEALED AND THERMALLY INSULATING VESSEL HAVING AN ANTI-CONVECTIVE FILLER PLATE

(30) Priorité: 04.09.2017 FR 1770929; 05.09.2017 FR 1770931
(43) Date de publication de la demande: 15.07.2020
(73) Titulaire: Gaztransport et Technigaz, 78470 Saint-Rémy-lès-Chevreuse (FR)
(72) Inventeur: BONY, Philippe, 78470 Saint Remy Les Chevreuse (FR); DELETRE, Bruno, 78470 Saint Remy Les Chevreuse (FR); THENARD, Nicolas, 78470 Saint Remy Les Chevreuse (FR); PRUNIER, Raphaël, 78470 Saint Remy Les Chevreuse (FR); ZAHRA, Jean, 78470 Saint Remy Les Chevreuse (FR)
(74) Mandataire: Loyer & Abello
(86) Numéro de dépôt international: PCT/FR2018/052151
(87) Numéro de publication internationale: WO 2019/043348

(56) Documents cités:
- EP-A1- 0 543 686
- WO-A1-2014/128414
- WO-A1-2015/132498
- JP-A- H04 194 498

## Description

### Domaine technique

L'invention se rapporte au domaine des cuves, étanches et thermiquement isolantes, à membranes, pour le stockage et/ou le transport de fluide, tel qu'un fluide cryogénique.

Des cuves étanches et thermiquement isolantes à membranes sont notamment employées pour le stockage de gaz naturel liquéfié (GNL), qui est stocké, à pression atmosphérique, à environ -162°C. Ces cuves peuvent être installées à terre ou sur un ouvrage flottant. Dans le cas d'un ouvrage flottant, la cuve peut être destinée au transport de gaz naturel liquéfié ou à recevoir du gaz naturel liquéfié servant de carburant pour la propulsion de l'ouvrage flottant.

### Arrière-plan technologique

Dans l'état de la technique, il est connu des cuves étanches et thermiquement isolantes pour le stockage de gaz naturel liquéfié, intégrées dans une structure porteuse, telle que la double coque d'un navire destiné au transport de gaz naturel liquéfié. Généralement, de telles cuves comportent une structure multicouche présentant successivement, dans le sens de l'épaisseur, depuis l'extérieur vers l'intérieur de la cuve, une barrière d'isolation thermique secondaire retenue à la structure porteuse, une membrane d'étanchéité secondaire reposant contre la barrière d'isolation thermique secondaire, une barrière d'isolation thermique primaire reposant contre la membrane d'étanchéité secondaire et une membrane d'étanchéité primaire reposant contre la barrière d'isolation thermique primaire et destinée à être en contact avec le gaz naturel liquéfié contenu dans la cuve.

Le document WO2016/046487 décrit une barrière d'isolation thermique secondaire et une barrière d'isolation thermique primaire formées de panneaux isolants juxtaposés. Dans ce document WO2016/046487, la membrane d'étanchéité secondaire est constituée d'une pluralité de tôles métalliques comportant des ondulations faisant saillie vers l'extérieur de la cuve et permettant ainsi à la membrane d'étanchéité secondaire de se déformer sous l'effet des sollicitations thermiques et mécaniques générées par le fluide emmagasiné dans la cuve. Une face interne des panneaux isolants de la barrière d'isolation thermique secondaire présente des rainures recevant les ondulations des tôles métalliques ondulées de la membrane étanche secondaire. Ces ondulations et ces rainures forment un maillage de canaux se développant le long des parois de la cuve.

Le document WO2015/132498 décrit une cuve étanche et thermiquement isolante comportant un élément de déflexion permettant l'écoulement de gaz au niveau d'un angle.

Le document WO2014/128414 décrit une paroi étanche et thermiquement isolante pour cuve de stockage de fluide cryogénique, la paroi comportant des éléments isolants de jonction disposés dans une position contrainte entre des secteurs isolants, les éléments isolants de jonction étant aptes à se détendre lors d'une contraction thermique des secteurs isolants.

Le document JP H04194498 décrit un dispositif d'isolation destiné à être placé entre des éléments isolants.

### Résumé

Une idée à la base de l'invention est de proposer une cuve étanche et thermiquement isolante à membrane d'étanchéité comportant des ondulations dans laquelle les phénomènes de convection sont réduits. En particulier, une idée à la base de l'invention est de fournir une cuve étanche et thermiquement isolante limitant la présence de canaux de circulation continus dans les barrières d'isolation thermique afin de limiter les phénomènes de convection naturelle dans lesdites barrières d'isolation thermique.

Selon un mode de réalisation, l'invention fournit une cuve étanche et thermiquement isolante de stockage d'un fluide, dans laquelle une paroi de cuve comporte, successivement dans une direction d'épaisseur, une barrière d'isolation thermique secondaire comportant une pluralité d'éléments isolants secondaires juxtaposés, les éléments isolants secondaires étant retenus contre une paroi porteuse, par exemple par des organes de retenue secondaires, une membrane d'étanchéité secondaire portée par les éléments isolants secondaires de la barrière d'isolation thermique secondaire, une barrière d'isolation thermique primaire comportant une pluralité d'éléments isolants primaires juxtaposés, les éléments isolants primaires étant retenus contre la membrane d'étanchéité secondaire, par exemple par des organes de retenue primaires, et une membrane d'étanchéité primaire portée par la barrière d'isolation thermique primaire et destinée à être en contact avec le fluide cryogénique contenu dans la cuve, selon la revendication 1.

Les éléments isolants primaires comportent des panneaux isolants parallélépipédiques disposés de manière à ménager des interstices entre eux,
la barrière d'isolation thermique primaire comportant en outre une plaque de remplissage anti-convective disposée dans l'interstice entre un premier panneau isolant parallélépipédique et un deuxième panneau isolant parallélépipédique, le deuxième panneau isolant parallélépipédique étant adjacent au premier panneau isolant parallélépipédique, la plaque de remplissage anti-convective étant réalisée en matière continue mince et présentant une pluralité d'éléments de paroi allongés s'étendant dans sensiblement toute la largeur de l'interstice pour délimiter des alvéoles s'étendant sensiblement perpendiculairement à la direction d'épaisseur.

Grâce à une telle plaque de remplissage, il est possible de limiter les phénomènes de convection dans les interstices entre panneaux isolants parallélépipédiques, en particulier dans la direction d'épaisseur de la paroi de cuve. De préférence, la plaque de remplissage est réalisée en matière relativement flexible, telle que papier, carton, feuille plastique, notamment polyétherimide ou encore polyamide imide pour que les alvéoles puissent facilement s'écraser et ainsi s'adapter à la largeur de l'interstice.

La longueur d'une telle plaque de remplissage peut être plus grande, plus petite ou sensiblement égale à la longueur des bords des panneaux isolants parallélépipédiques entre lesquels l'interstice est formé.

Une telle plaque de remplissage peut être notamment être interrompue ou découpée à l'emplacement des organes de retenue primaires, du moins lorsque les organes de retenue primaires sont aussi disposés dans les interstices.

Selon un mode de réalisation, les éléments de paroi allongés sont formés de portions successives d'une feuille de matière ondulée présentant des ondulations parallèles alternées s'étendant sensiblement perpendiculairement à la direction d'épaisseur.

Selon un mode de réalisation, la plaque de remplissage présente une structure sandwich comportant deux feuilles continues parallèles espacées par lesdits éléments de paroi allongés, lesdites deux feuilles continues parallèles étant agencées contre deux faces latérales du premier et du deuxième panneau isolant parallélépipédique délimitant l'interstice. Dans une telle structure sandwich, la largeur des alvéoles est en fait égale à la largeur de l'interstice diminuée de l'épaisseur des deux feuilles continues parallèles.

Selon un mode de réalisation, les éléments de paroi allongés sont formés d'éléments cylindriques s'étendant sensiblement perpendiculairement à la direction d'épaisseur et fixés entre les deux feuilles continues parallèles. La forme de section de tels d'éléments cylindriques peut être quelconque, par exemple hexagonale, circulaire ou autre.

Selon un mode de réalisation, au moins l'une des deux feuilles continues parallèles espacées par lesdits éléments de paroi allongés comporte une portion de bordure supérieure repliée et fixée sur la face interne d'au moins l'un des deux panneaux isolant parallélépipédiques entre lesquels l'interstice est formé.

Selon un mode de réalisation, la face interne du premier et/ ou du deuxième panneau isolant parallélépipédique comporte un lamage le long de l'interstice pour accueillir ladite portion de bordure supérieure de la feuille continue.

Grâce à ces caractéristiques, il est possible de loger et fixer la portion de bordure supérieure de la feuille continue sans affecter la planéité de la face interne du panneau isolant parallélépipédique qui supporte la membrane d'étanchéité.

Selon un mode de réalisation, l'interstice entre le premier panneau isolant parallélépipédique et le deuxième panneau isolant parallélépipédique présente une largeur inférieure à 10 mm.

Une telle cuve peut faire partie d'une installation de stockage terrestre, par exemple pour stocker du GNL ou être installée dans une structure flottante, côtière ou en eau profonde, notamment un navire méthanier, méthanier, une unité flottante de stockage et de regazéification (FSRU), une unité flottante de production et de stockage déporté (FPSO) et autres.

Selon un mode de réalisation, un navire pour le transport d'un produit liquide froid comporte une double coque et une cuve précitée disposée dans la double coque.

Selon un mode de réalisation, l'invention fournit aussi un procédé de chargement ou déchargement d'un tel navire, dans lequel on achemine un fluide à travers des canalisations isolées depuis ou vers une installation de stockage flottante ou terrestre vers ou depuis la cuve du navire.

Selon un mode de réalisation, l'invention fournit aussi un système de transfert pour un fluide, le système comportant le navire précité, des canalisations isolées agencées de manière à relier la cuve installée dans la coque du navire à une installation de stockage flottante ou terrestre et une pompe pour entrainer un fluide à travers les canalisations isolées depuis ou vers l'installation de stockage flottante ou terrestre vers ou depuis la cuve du navire.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
- **La** **figure 1** est une vue en perspective, écorchée, d'une paroi de cuve étanche et thermiquement isolante de stockage d'un fluide ;
- **La** **figure 2** représente une vue en coupe d'une paroi de cuve étanche et thermiquement isolante ne faisant pas partie de l'invention mais qui est utile à la compréhension de l'invention ;
- **La** **figure 3** est une vue partielle en perspective schématique d'une cuve étanche et thermiquement isolante ne faisant pas partie de l'invention mais qui est utile à la compréhension de l'invention dans laquelle la membrane étanche primaire n'est pas illustrée ;
- **La** **figure 4** est une vue en coupe partielle d'un interstice entre deux panneaux isolants de la barrière thermiquement isolante primaire de la figure 2, ne faisant pas partie de l'invention mais qui est utile à la compréhension de l'invention ;
- **La** **figure 5** est une vue en coupe partielle d'un interstice entre deux panneaux isolants de la barrière thermiquement isolante primaire selon une variante de réalisation de la figure 4, ne faisant pas partie de l'invention mais qui est utile à la compréhension de l'invention ;
- **Les** **figures 6 à 10** sont des vues en coupe partielle d'un interstice entre deux panneaux isolants de la barrière thermiquement isolante primaire selon des modes de réalisation ;
- **La** **figure 11** est une représentation schématique écorchée d'une cuve de navire méthanier et d'un terminal de chargement/déchargement de cette cuve ;
- **La** **figure 12** est une représentation schématique des plaques internes de trois panneaux isolants primaires adjacents sur lesquels repose une plaque anti-convection en forme de L, ne faisant pas partie de l'invention mais qui est utile à la compréhension de l'invention.

### Description détaillée de modes de réalisation

Par convention, les termes « externe » et « interne » sont utilisés pour définir la position relative d'un élément par rapport à un autre, par référence à l'intérieur et à l'extérieur de la cuve.

Sur la figure 1, on a représenté la structure multicouche d'une paroi de cuve étanche et thermiquement isolante de stockage d'un fluide.

Une telle paroi de cuve comporte, depuis l'extérieur vers l'intérieur de la cuve, une barrière d'isolation thermique secondaire 1 comportant des panneaux isolants secondaires 2 juxtaposés et ancrés à une structure porteuse 3 par des organes de retenue secondaires (non représentés), par exemple des goujons soudés à la structure porteuse 3, une membrane d'étanchéité secondaire 4 portée par les panneaux isolants secondaires 2 de la barrière d'isolation thermique secondaire 1, une barrière d'isolation thermique primaire 5 comportant des panneaux isolants primaires 6 juxtaposés et ancrés aux panneaux isolants secondaires 2 de la barrière d'isolation thermique secondaire 1 par des organes de retenue primaires 19 et une membrane d'étanchéité primaire 7, portée par les panneaux isolants primaires 6 de la barrière d'isolation thermique primaire 5 et destinée à être en contact avec le fluide cryogénique contenu dans la cuve.

La structure porteuse 3 peut notamment être une tôle métallique autoporteuse ou, plus généralement, tout type de cloison rigide présentant des propriétés mécaniques appropriées. La structure porteuse 3 peut notamment être formée par la coque ou la double coque d'un navire. La structure porteuse 3 comporte une pluralité de parois définissant la forme générale de la cuve, habituellement une forme polyédrique.

Les panneaux isolants secondaires 2 présentent sensiblement une forme de parallélépipède rectangle. Les panneaux isolants secondaires 2 comportent chacun une couche de garniture isolante 9, par exemple une mousse polymère isolante 9, prise en sandwich entre une plaque rigide interne 10 et une plaque rigide externe 11. Les plaques rigides, interne 10 et externe 11, sont, par exemple, des plaques de bois contreplaqué collées sur ladite couche de mousse polymère isolante 9. La mousse polymère isolante peut notamment être une mousse à base de polyuréthanne. La mousse polymère est avantageusement renforcée par des fibres de verre contribuant à réduire sa contraction thermique.

Les panneaux isolants secondaires 2 sont juxtaposés selon des rangées parallèles et séparés les uns des autres par des interstices 12 garantissant un jeu fonctionnel de montage. Les interstices 12 sont comblés avec une garniture calorifuge 13, représentée sur les figures 1 et 2, telle que de la laine de verre, de la laine de roche ou de la mousse synthétique souple à cellules ouvertes par exemple. La garniture calorifuge 13 est avantageusement réalisée dans un matériau poreux de sorte à permettre une circulation de gaz dans les interstices 12 entre les panneaux isolants secondaires 2, par exemple une circulation de gaz inerte, tel que de l'azote, au sein de la barrière d'isolation thermique secondaire 1 de sorte à la maintenir sous atmosphère inerte et ainsi éviter que du gaz combustible se trouve dans une plage de concentration explosive et/ou afin de placer la barrière d'isolation thermique secondaire 1 en dépression afin d'augmenter son pouvoir isolant. Cette circulation de gaz est aussi importante pour faciliter la détection des éventuelles fuites de gaz combustible. Les interstices 12 présentent par exemple, une largeur de l'ordre de 30 mm.

La plaque interne 10 présente deux séries de rainures 14, 15, perpendiculaires l'une à l'autre, de sorte à former un réseau de rainures. Chacune des séries de rainures 14, 15 est parallèle à deux côtés opposés des panneaux isolants secondaires 2. Les rainures 14, 15 sont destinées à la réception d'ondulations 25, 26, faisant saillie vers l'extérieur de la cuve, formées sur des tôles métalliques 24 de la membrane d'étanchéité secondaire 4. Dans le mode de réalisation représenté sur la figure 1, la plaque interne 10 comporte trois rainures 14 s'étendant selon la direction longitudinale du panneau isolant secondaire 2 et neuf rainures 15 s'étendant selon la direction transversale du panneau isolant secondaire 2.

Par ailleurs, la plaque interne 10 est équipée de platines métalliques 17, 18 pour l'ancrage du bord des tôles métalliques ondulées 24 de la membrane d'étanchéité secondaire 4 sur les panneaux isolants secondaires 2. Les platines métalliques 17, 18 s'étendent selon deux directions perpendiculaires qui sont chacune parallèles à deux côtés opposés des panneaux isolants secondaires 2. Les platines métalliques 17, 18 sont fixées sur la plaque interne 10 du panneau isolant secondaire 2, par des vis, des rivets ou des agrafes, par exemple. Les platines métalliques 17, 18 sont mises en place dans des évidements ménagés dans la plaque interne 10 de telle sorte que la surface interne des platines métalliques 17, 18 affleure la surface interne de la plaque interne 10. La plaque interne 10 présente une surface interne qui est sensiblement plane, hors des éventuelles zones singulières telles que les rainures 14, 15 ou les lamages permettant de loger les platines métalliques 17, 18,

La plaque interne 10 est également équipée de goujons filetés 19 faisant saillie vers l'intérieur de la cuve, et destinés à assurer la fixation de la barrière d'isolation thermique primaire 5 sur les panneaux isolants secondaires 2 de la barrière d'isolation thermique secondaire 1. Les goujons métalliques 19 passent au travers d'orifices ménagés dans les platines métalliques 17.

La membrane d'étanchéité secondaire 4 comporte une pluralité de tôles métalliques ondulées 24 ayant chacune une forme sensiblement rectangulaire. Les tôles métalliques ondulées 24 sont disposées de manière décalée par rapport aux panneaux isolants secondaires 2 de la barrière d'isolation thermique secondaire 1 de telle sorte que chacune desdites tôles métalliques ondulées 24 s'étende conjointement sur quatre panneaux isolants secondaires 2 adjacents.

Chaque tôle métallique ondulée 24 présente une première série d'ondulations 25 parallèles s'étendant selon une première direction et une seconde série d'ondulations 26 parallèles s'étendant selon une seconde direction. Les directions des séries d'ondulations 25, 26 sont perpendiculaires. Chacune des séries d'ondulations 25, 26 est parallèle à deux bords opposés de la tôle métallique ondulée 24. Les ondulations 25, 26 font saillie vers l'extérieur de la cuve, c'est-à-dire en direction de la structure porteuse 3. La tôle métallique ondulée 24 comporte entre les ondulations 25, 26 une pluralité de surfaces planes. Au niveau de chaque croisement entre deux ondulations 25, 26 la tôle métallique 24 comporte une zone de nœud .

Les ondulations 25, 26 des tôles métalliques ondulées 24 sont logées dans les rainures 14, 15 ménagées dans la plaque interne 10 des panneaux isolants secondaires 2. Les tôles métalliques ondulées 24 adjacentes sont soudées entre elles à recouvrement. L'ancrage des tôles métalliques ondulées 24 sur les platines métalliques 17, 18 est réalisé par des soudures de pointage.

Les tôles métalliques ondulées 24 sont, par exemple, réalisées en Invar^{®} : c'est-à-dire un alliage de fer et de nickel dont le coefficient de dilatation est typiquement compris entre 1,2.10⁻⁶ et 2.10⁻⁶ K⁻¹, ou dans un alliage de fer à forte teneur en manganèse dont le coefficient de dilatation est typiquement de l'ordre de 7.10⁻⁶ K⁻¹. De manière alternative, les tôles métalliques ondulées 24 peuvent également être réalisées en acier inoxydable ou en aluminium.

La barrière d'isolation thermique primaire 5 comporte une pluralité de panneaux isolants primaires 6 de forme sensiblement parallélépipédique rectangle. Les panneaux isolants primaires 6 sont ici décalés par rapport aux panneaux isolants secondaires 2 de la barrière d'isolation thermique secondaire 1 de telle sorte que chaque panneau isolant primaire 6 s'étende sur quatre panneaux isolants secondaires 2 de la barrière d'isolation thermique secondaire 1. Les panneaux isolants primaires 6 adjacents sont espacés d'un espace 8 garantissant un jeu fonctionnel de montage desdits panneaux isolants primaires 6. Cependant, cet espace 8 est réduit par rapport à l'interstice 12 entre deux panneaux isolants secondaires 2 adjacents de la barrière d'isolation thermique secondaire 1. Ainsi, l'espace 8 séparant deux panneaux isolants primaires 6 de la barrière d'isolation thermique primaire 5 est de l'ordre de 4mm plus ou moins 3mm.

Les panneaux isolants primaires 6 comportent une structure analogue aux panneaux isolants secondaires 2 de la barrière d'isolation thermique secondaire 1, à savoir une structure sandwich constituée d'une couche de garniture isolante telle qu'une couche de mousse polymère isolante 29 prise en sandwich entre deux plaques rigides, interne 30 et externe 31, par exemple en bois contreplaqué. La plaque interne 30 d'un panneau isolant primaire 6 est équipée de platines métalliques 32, 33 pour l'ancrage de tôles métalliques ondulées 39 de la membrane d'étanchéité primaire 7 de façon analogue aux platines métalliques 17, 18 permettant l'ancrage des tôles métalliques ondulées 24 de la membrane d'étanchéité secondaire 4. De même, les plaques interne 30 et externe 31 sont de préférence planes, hors des éventuelles zones singulières.

La membrane d'étanchéité primaire 7 est obtenue par assemblage d'une pluralité de tôles métalliques ondulées 39 analogues aux tôles métalliques ondulées 24 de la membrane d'étanchéité secondaire 4. Chaque tôle métallique ondulée 39 comporte deux séries d'ondulations 40 perpendiculaires entre elles. Les ondulations 40 de chacune desdites séries d'ondulations 40 sont parallèles à un coté respectif de la tôle métallique ondulée 39 correspondante. Dans le mode de réalisation illustré sur la figure 1, les ondulations 40 font saillie vers l'intérieur de la cuve. Les tôles métalliques ondulées 39 sont, par exemple, réalisées en acier inoxydable ou en aluminium.

D'autres détails et d'autres modes de réalisation, notamment sur les barrières d'isolations thermiques secondaire 1 et primaire 5, les organes d'ancrage des barrières thermiquement isolantes 1 et 5 et les membranes d'étanchéité 4 et 7, peuvent être trouvés dans le document WO2016/046487, le document WO2013004943 ou encore le document WO2014057221.

Dans une telle cuve, les ondulations 25, 26 de la membrane d'étanchéité secondaire 4 constituent un maillage de canaux de circulation. De tels canaux se développent de façon continue entre la membrane d'étanchéité secondaire 4 et la barrière d'isolation thermique primaire 5 dans toute la paroi de cuve. De tels canaux favorisent ainsi les mouvements de convection, en particulier sur les parois de cuves ayant une composante verticale importante telles que les parois de cuve transversales. Ce maillage de canaux continus peut générer des phénomènes de thermosiphon dans la barrière d'isolation thermique primaire 5. Un aspect de l'invention part de l'idée d'empêcher ces mouvements de convection dans les parois de la cuve.La figure 2 représente une vue en coupe d'une paroi de cuve étanche et thermiquement isolante utile à la compréhension de l'invention. Les éléments identiques ou remplissant la même fonction que ceux décrits ci-dessus présentent les mêmes chiffres de référence.

Les ondulations 25, 26 de la membrane d'étanchéité secondaire 4 ainsi que les ondulations 40 de la membrane d'étanchéité primaire 7 sont des ondulations rentrantes, c'est-à-dire faisant saillie vers l'intérieur de la cuve. Ainsi, les rainures 14, 15 logeant les ondulations 25, 26 de la membrane d'étanchéité secondaire 4 sont formées dans les plaques externes 30 des panneaux isolants primaires 6. En conséquence, le bloc de remplissage 16 et le barreau de remplissage 22 est agencé entre les tôles métalliques ondulées 24 et les plaques internes 10 des panneaux isolants secondaires 2. En outre, le troisième bloc de remplissage 23 est logé dans les rainures 14, 15 pratiquées dans les plaques externes 30 des panneaux isolants primaires 6 entre lesdits panneaux isolants primaires 6 et les ondulations 25, 26 de la membrane d'étanchéité secondaire 4.

En outre, comme illustré sur la figure 2, le bloc de remplissage 16 et le barreau de remplissage 22 peut également être positionné sous les ondulations 40 de la membrane d'étanchéité primaire 7, entre lesdites ondulations 40 et la plaque interne 31 desdits panneaux isolants primaires 6. Une garniture isolante 51 peut également être positionnée dans des puits réalisés aux coins des panneaux isolants primaires 6 permettant de loger les organes d'ancrages 19. Comme pour les modes de réalisations précédents, il est possible d'installer un bloc de remplissage dans tous ou certains seulement des nœuds et/ou des ondulations de la membrane d'étanchéité secondaire 4 et/ou primaire 7 et/ou des rainures logeant lesdites ondulations.

La figure 3 est une vue partielle en perspective de la cuve étanche et thermiquement isolante dans laquelle la membrane étanche primaire n'est pas illustrée. Les éléments identiques ou remplissant la même fonction que ceux décrits ci-dessus présentent les mêmes chiffres de référence.

Sur cette figure 3, l'espace 8 entre deux panneaux isolants primaires 6 est illustré par des traits discontinus 28. De façon analogue aux ondulations 25, 26 et aux rainures 14, 15, les espaces 8 entre les panneaux isolants primaires 6 constituent donc un maillage formant des canaux de circulation permettant par convection la circulation du froid vers la membrane d'étanchéité secondaire 4 et la formation de thermosiphon qui sont préjudiciable à l'isolation de la paroi de cuve, en particulier du fait que la membrane d'étanchéité primaire 7 au contact du GNL contenu dans la cuve est portée lesdits panneaux isolants primaires 6.

La figure 3 prévoit l'installation de plaques de couverture anti-convection 34 disposées entre les panneaux isolants primaires 6 adjacents au droit des espaces 8 entre lesdits panneaux isolants primaires adjacents. De telles plaques anti-convection 34 peuvent être réalisées dans de nombreux matériaux. De préférence, ces plaques anti-convection sont réalisées dans des matériaux continus non poreux ou faiblement poreux. Ainsi, les plaques de couverture anti-convection 34 sont par exemples des films en papier, carton ou encore des films synthétiques, plastiques ou autres. De telles plaques anti-convection peuvent être agencées au droits de tous les espaces 8, comme illustré sur la figure 3, ou bien de certains seulement desdits espaces 8.

En regard de la figure 4, la plaque de couverture anti-convection 34 se développe le long des panneaux isolants primaires 6 au droit de l'espace 8 entre lesdits panneaux isolants primaires 6. Un bord interne de la plaque interne 31 desdits panneaux isolants primaires 6 comporte un lamage 35 dans lequel est logé un bord 36 correspondant de la plaque de couverture anti-convection 34 de sorte que la plaque de couverture anti-convection 34 affleure avec la face interne de ladite plaque interne 31. Ainsi, la plaque de couverture anti-convection 34 recouvre l'espace 8 et sépare l'espace 8 de la membrane d'étanchéité primaire 7, empêchant la formation de canaux présentant des températures différentes susceptibles de générer un phénomène de thermosiphon dans le maillage formé par les espaces 8 d'une paroi de cuve.

De préférence, la plaque anti-convection est réalisée en matériau étanche d'une épaisseur comprise entre 0.2mm et 2mm, Ce matériau étanche est par exemple un matériau plastique (PEI, PVC, ...), du carton, du papier épais plastifié, un panneau de fibres ou autre.

La plaque de couverture anti-convection 34 présente une largeur choisie afin que la plaque anti-convection repose dans les lamages 35 sur une assise minimale, par exemple d'au moins 10mm, pour tout étant de contraction des plaques internes 31 et de ladite plaque de couverture anti-convection 34. Autrement dit, la plaque de couverture anti-convection 34 est dimensionnée de sorte que ses bords 36 soient logés dans les lamages 35 y compris lorsque la cuve est pleine de GNL. Pour cela, un des bords 36 de la plaque anti-convection peut partiellement sortir du lamage 35 afin de recouvrir la plaque interne 31 hors du lamage 35 afin de s'assurer que ledit bord 36 demeure logé dans le lamage dans son état contracté. Les bords 36 de la plaque de couverture anti-convection 34 sont agrafés ou collés sur l'un des deux panneaux isolants primaire 6 dans le lamage 35.

Comme illustré sur la figure 3, la barrière d'isolation thermique primaire 5 comporte une pluralité de plaques de fermeture 38 permettant de compléter la surface d'appui de la membrane d'étanchéité primaire 7 au niveau de puits permettant de loger les organes d'ancrages 19 de la barrière thermiquement isolante primaire 5. Ces puits étant disposés dans le prolongement des espaces 8 entre les panneaux isolants primaires 6, les plaques de couverture anti-convection 34 peuvent être interrompues au niveau desdites plaques de fermetures 38. De préférence dans ce cas, les plaques de couverture anti-convection 34 sont jointives desdites plaques de fermetures 38 de manière à limiter la présence de passages entre la membrane d'étanchéité primaire 7 et les espaces 8. De préférence, les plaques de couverture anti-convection 34 et les plaques de fermeture 38 affleurent avec les plaques internes 31 des panneaux isolants primaires 6 afin de former une surface plane continue pour la membrane d'étanchéité primaire 7.

Dans une variante de réalisation non illustrée, les plaques anti-convection 34 recouvrent au moins partiellement les plaques de fermeture 38. Les extrémités des plaques de couverture anti-convection 34 sont par exemple logées dans des lamages (non illustrés) prévus dans les plaques de fermeture 38 afin que les plaques de fermetures 38 et les plaques anti-convection 34 affleurent avec les plaques internes 31 des panneaux isolants primaires 6.

Dans une autre variante, les plaques anti-convection 34 sont continues et recouvrent intégralement les plaques de fermetures 38. De préférence, les plaques de couverture anti-convection 34 affleurent avec les plaques internes 31 des panneaux isolants primaires 6.

Dans une autre variante préférée, les plaques de couverture anti-convection 34 sont continues et recouvrent intégralement les plaques de fermetures 38. De préférence, les plaques de couverture anti-convection 34 affleurent avec les plaques internes 31 des panneaux isolants primaires 6, y compris lorsqu'elles passent au-dessus des plaques de fermetures 38.

Dans une autre variante de réalisation illustrée schématiquement sur la figure 12, les plaques anti-convection 34 présentent une forme de « L », c'est-à-dire qu'une même plaque de couverture anti-convection 34 recouvre deux bords jointifs de la plaque interne 30 d'un même panneau isolant primaire 6 et est donc situé au droit des espaces 8 formés par ledit panneau isolant primaire 6 et deux panneaux isolants primaires 6 adjacents. Les plaques internes 31 des panneaux isolants primaires 6 accueillent ainsi deux plaques de couverture anti-convection de telle manière que de proche en proche les espaces 8 soient tous obstrués.

Dans une variante illustrée sur la figure 5, la plaque de couverture anti-convection 34 est repliée de sorte qu'une portion centrale 41 de la plaque de couverture anti-convection 34 reliant les deux rebords 36 est logée dans l'espace 8 séparant les panneaux isolants primaires 6 adjacents. En variante, le deuxième bord de la plaque de couverture 34 pourrait s'appuyer le long de la face latérale du deuxième panneau isolant primaire 6 sans ressortir de l'espace 8.

Les figures 6 à 10 illustrent différentes variantes d'un mode de réalisation de l'invention.

Ce mode de réalisation diffère des figures 3 à 5 en ce que la plaque de couverture anti-convection 34 est remplacée par une bande de remplissage anti-convection 37 logée dans l'espace 8. Les éléments identiques ou remplissant la même fonction que ceux décrits ci-dessus présentent les mêmes chiffres de référence. Une telle bande anti-convection est de préférence compressible. Cette bande anti-convection est insérée dans l'espace 8 entre les panneaux isolants primaires 6 après l'installation desdits panneaux isolants primaires 6 sur la membrane d'étanchéité secondaire 4. Pour cela, la bande anti-convection est si nécessaire comprimée dans son épaisseur afin d'être insérée entre les panneaux isolants primaires 6, éventuellement en force.

Cette bande de remplissage anti-convection 37 peut être réalisée de nombreuses manières. Dans un exemple de réalisation qui ne fait pas partie de l'invention, la bande de remplissage anti-convection 37 peut être réalisée dans un matériau poreux inséré en force dans l'espace 8 afin d'avoir une précontrainte importante permettant de combler les modifications de dimensions de l'espace 8. Une telle bande de remplissage anti-convection 37 en matériau poreux est particulièrement adaptée pour les espaces 8 de grandes dimensions, par exemple comprises entre 10mm et 100mm. Un tel matériau poreux peut par exemple être de la laine de verre, idéalement constitué de couches superposées.

Cependant, comme expliqué ci-dessus en regard de la figure 1, l'espace 8 entre deux panneaux isolants primaires 6 peut être relativement étroit, typiquement de l'ordre de 4mm plus ou moins 3 mm. Un tel espace réduit ne peut pas être comblé de façon fiable par l'insertion d'une garniture isolante en très fine épaisseur contrairement aux interstices 12 entre les panneaux isolants secondaires 2. En effet, la rugosité des panneaux isolants primaires 6 pourrait dégrader une telle garniture isolante en très fine épaisseur lors de son insertion. Cette rugosité est, entre autres, liée à la présence de fibres de verre dans la couche de mousse isolante 29 des panneaux isolants primaires 6. Ainsi, dans une solution qui ne fait pas partie de l'invention, des feuilles de matériaux étanches (non illustrées) sont incorporées entre les couches de laine de verre, afin de scinder le volume global de la bande de remplissage anti-convection 37 en couches distinctes ne subissant qu'un gradient thermique modeste et présentant une résistance suffisante pour permettre l'insertion de la bande de remplissage anti-convection 37 sans dégradation dans l'espace 8.

La figure 6 illustre une réalisation de la bande de remplissage anti-convection 37. La bande de remplissage anti-convection 37 présente une structure multicouche comportant un cœur compressible 42. Ainsi, sur la figure 6 illustrant un exemple de réalisation, la bande de remplissage anti-convection 37 comporte deux feuilles 43 comportant chacune un rebord 44 logé dans un lamage 35 respectif des panneaux isolants primaire 6. Ce rebord 44 est agrafé dans le lamage 35 permettant ainsi auxdits rebords 44 de rester dans les lamages 35 y compris lors de modification des dimensions de l'espace 8 entre les panneaux isolants primaires 6, par exemple lors de contraction liées à l'insertion de GNL dans la cuve.

Chaque feuille 43 se développe dans l'espace 8 entre les panneaux isolants primaire 6 le long desdits panneaux isolants primaires 6 depuis le lamage 35 en direction de la membrane d'étanchéité secondaire 4. Les deux feuilles 43 sont reliées par le cœur compressible 42 logé dans l'espace 8 entre les panneaux isolants primaires 6. Les feuilles 43 et le cœur compressible 42 sont en matériaux étanche, par exemple un matériau plastique (PEI, PVC, ...), du carton, du papier épais plastifié ou autre. Ces feuilles 43 et le cœur compressible 42 peuvent ainsi être insérées le long des panneaux isolants primaires 6 sans être dégradées par la rugosité desdits panneaux 6, y compris dans les cas d'un espace 8 étroit.

Le cœur compressible 42 de la bande de remplissage anti-convection 37 peut être réalisé de nombreuses manières. Dans l'exemple illustré sur les figures 6 et 7, le cœur compressible 42 comporte une structure en nid d'abeille constitué d'une rangée d'alvéoles se développant le long de chacune des feuilles 43 dans l'espace 8 entre les panneaux isolants primaires 6, chaque alvéole étant fixée auxdites deux feuilles 43 afin de lier structurellement lesdites feuilles 43. D'autres exemples de cœurs compressibles 42 sont illustrés en regard des figures 8 et 9.

Les figures 7 à 8 illustrent une variante de réalisation de la bande de remplissage anti-convection 37. Cette variante se différencie en ce que les feuilles 43 de la bande de remplissage anti-convection 37 ne comportent pas de rebord 44 et que les panneaux isolants primaires 6 ne comportent pas de lamages 35. Ainsi, la bande de remplissage anti-convection 37 est directement logée et se développe dans l'espace 8 entre les panneaux isolant primaires 6.

Dans l'exemple illustré sur la figure 8, le cœur compressible 42 est formé d'une pluralité de tube 46 espaçant les deux feuilles 43 et se développant dans l'espace 8 le long des panneaux isolant primaires 6.

Dans l'exemple illustré sur la figure 9, le cœur compressible 42 est constitué d'une pluralité d'entretoise 47 se développant entre les deux feuilles 43 et délimitant une pluralité d'alvéoles à section rectangulaire 48 se développant dans l'espace 8 le long des panneaux isolants primaires 6.

La figure 10 illustre une variante de réalisation de la bande de remplissage anti-convection 37. Cette variante se différencie en ce que la bande de remplissage anti-convection 37 n'est pas une structure multicouche mais une simple feuille ondulée 45. Une telle la feuille ondulée 45 sépare l'espace 8 entre les panneaux isolants primaires 6 en une pluralité d'alvéoles se développant de façon continue le long desdits panneaux 6.

La forme de contour des panneaux isolants primaires 6 et panneaux isolants secondaires 2 décrits ci-dessus est généralement rectangulaire, mais d'autres formes de contour sont possibles, notamment des formes hexagonales pour couvrir des parois planes ou des formes de contour adaptées, éventuellement irrégulières, pour couvrir des zones spéciales de la cuve.

En référence à la figure 11, une vue écorchée d'un navire méthanier 70 montre une cuve étanche et isolée 71 de forme générale prismatique montée dans la double coque 72 du navire. La paroi de la cuve 71 comporte une membrane d'étanchéité primaire destinée à être en contact avec le GNL contenu dans la cuve, une membrane d'étanchéité secondaire agencée entre la membrane d'étanchéité primaire et la double coque 72 du navire, et deux barrières isolantes agencées respectivement entre la membrane d'étanchéité primaire et la membrane d'étanchéité secondaire et entre la membrane d'étanchéité secondaire et la double coque 72.

De manière connue en soi, des canalisations de chargement/déchargement 73 disposées sur le pont supérieur du navire peuvent être raccordées, au moyen de connecteurs appropriées, à un terminal maritime ou portuaire pour transférer une cargaison de GNL depuis ou vers la cuve 71.

La figure 11 représente un exemple de terminal maritime comportant un poste de chargement et de déchargement 75, une conduite sous-marine 76 et une installation à terre 77. Le poste de chargement et de déchargement 75 est une installation fixe off-shore comportant un bras mobile 74 et une tour 78 qui supporte le bras mobile 74. Le bras mobile 74 porte un faisceau de tuyaux flexibles isolés 79 pouvant se connecter aux canalisations de chargement/déchargement 73. Le bras mobile 74 orientable s'adapte à tous les gabarits de méthaniers. Une conduite de liaison non représentée s'étend à l'intérieur de la tour 78. Le poste de chargement et de déchargement 75 permet le chargement et le déchargement du méthanier 70 depuis ou vers l'installation à terre 77. Celle-ci comporte des cuves de stockage de gaz liquéfié 80 et des conduites de liaison 81 reliées par la conduite sous-marine 76 au poste de chargement ou de déchargement 75. La conduite sous-marine 76 permet le transfert du gaz liquéfié entre le poste de chargement ou de déchargement 75 et l'installation à terre 77 sur une grande distance, par exemple 5 km, ce qui permet de garder le navire méthanier 70 à grande distance de la côte pendant les opérations de chargement et de déchargement.

Pour engendrer la pression nécessaire au transfert du gaz liquéfié, on met en œuvre des pompes embarquées dans le navire 70 et/ou des pompes équipant l'installation à terre 77 et/ou des pompes équipant le poste de chargement et de déchargement 75.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, telle que définie par les revendications.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Cuve étanche et thermiquement isolante de stockage d'un fluide, dans laquelle une paroi de cuve plane comporte, successivement dans une direction d'épaisseur, une barrière d'isolation thermique secondaire (1) comportant une pluralité d'éléments isolants secondaires (2) juxtaposés, les éléments isolants secondaires étant retenus contre une paroi porteuse (3), une membrane d'étanchéité secondaire (4) portée par les éléments isolants secondaires (2) de la barrière d'isolation thermique secondaire (1), une barrière d'isolation thermique primaire (5) comportant une pluralité d'éléments isolants primaires (6) juxtaposés, les éléments isolants primaires étant retenus contre la membrane d'étanchéité secondaire (4), et une membrane d'étanchéité primaire (7) portée par la barrière d'isolation thermique primaire (5) et destinée à être en contact avec le fluide cryogénique contenu dans la cuve,
dans laquelle les éléments isolants primaires (6) comportent des panneaux isolants parallélépipédiques plans disposés de manière à ménager des interstices (8) entre eux,
la barrière d'isolation thermique primaire (5) comportant en outre une plaque de remplissage anti-convective (37) disposée dans l'interstice entre un premier panneau isolant parallélépipédique (6) plan et un deuxième panneau isolant parallélépipédique plan, le deuxième panneau isolant parallélépipédique étant adjacent au premier panneau isolant parallélépipédique, l'interstice étant délimité entre une première face latérale du premier panneau isolant parallélépipédique plan et une deuxième face latérale du deuxième panneau isolant parallélépipédique plan, la deuxième face latérale étant parallèle à la première face latérale,
**caractérisée en ce que** la plaque de remplissage présente une structure sandwich comportant une première feuille continue parallèle à une deuxième feuille continue, la première et la deuxième feuilles continues étant espacées par lesdits éléments de paroi allongés (42, 45, 46, 47), ladite première feuille continue étant agencée contre la première face latérale du premier panneau isolant parallélépipédique plan et ladite deuxième feuille continue étant agencée contre la deuxième face latérale du deuxième panneau isolant parallélépipédique plan, la plaque de remplissage anti-convective (37) présentant une longueur sensiblement égale à la longueur des première et deuxième faces latérales entre lesquelles l'interstice est formé, la plaque de remplissage anti-convective (37) étant réalisée en matière continue mince et présentant une pluralité d'éléments de paroi allongés (42, 45, 46, 47) s'étendant dans sensiblement toute la largeur de l'interstice, les éléments de paroi allongés (42, 45, 46, 47) étant mutuellement espacés dans la direction d'épaisseur de la paroi de cuve plane pour délimiter des alvéoles (48) mutuellement espacées dans la direction d'épaisseur de la paroi de cuve plane, chaque alvéole s'étendant sensiblement perpendiculairement à la direction d'épaisseur, la largeur des alvéoles étant égale à la largeur de l'interstice diminuée de l'épaisseur des première et deuxième feuilles continues parallèles.

2. Cuve selon la revendication 1, dans laquelle les éléments de paroi allongés sont formés d'éléments cylindriques (42, 46) s'étendant sensiblement perpendiculairement à la direction d'épaisseur et fixés entre les deux feuilles continues parallèles.

3. Cuve selon la revendication 1, dans laquelle au moins l'une des deux feuilles continues (43) parallèles espacées par lesdits éléments de paroi allongés comporte une portion de bordure supérieure (44) repliée et fixée sur la face interne d'au moins l'un des deux panneaux isolants parallélépipédiques (6) entre lesquels l'interstice est formé.

4. Cuve selon la revendication 4, dans laquelle la face interne du premier et/ ou du deuxième panneau isolant parallélépipédique (6) comporte un lamage (35) le long de l'interstice pour accueillir ladite portion de bordure supérieure (44) de la feuille continue.

5. Cuve étanche et thermiquement isolante de stockage d'un fluide, dans laquelle une paroi de cuve plane comporte, successivement dans une direction d'épaisseur, une barrière d'isolation thermique secondaire (1) comportant une pluralité d'éléments isolants secondaires (2) juxtaposés, les éléments isolants secondaires étant retenus contre une paroi porteuse (3), une membrane d'étanchéité secondaire (4) portée par les éléments isolants secondaires (2) de la barrière d'isolation thermique secondaire (1), une barrière d'isolation thermique primaire (5) comportant une pluralité d'éléments isolants primaires (6) juxtaposés, les éléments isolants primaires étant retenus contre la membrane d'étanchéité secondaire (4), et une membrane d'étanchéité primaire (7) portée par la barrière d'isolation thermique primaire (5) et destinée à être en contact avec le fluide cryogénique contenu dans la cuve,
dans laquelle les éléments isolants primaires (6) comportent des panneaux isolants parallélépipédiques plans disposés de manière à ménager des interstices (8) entre eux, la barrière d'isolation thermique primaire (5) comportant en outre une plaque de remplissage anti-convective (37) disposée dans l'interstice entre un premier panneau isolant parallélépipédique (6) plan et un deuxième panneau isolant parallélépipédique plan, le deuxième panneau isolant parallélépipédique étant adjacent au premier panneau isolant parallélépipédique,
la plaque de remplissage anti-convective (37) étant réalisée en matière continue mince et présentant une pluralité d'éléments de paroi allongés (42, 45, 46, 47) s'étendant dans sensiblement toute la largeur de l'interstice pour délimiter des alvéoles (48) s'étendant sensiblement perpendiculairement à la direction d'épaisseur,
**caractérisée en ce que**
les éléments de paroi allongés sont formés de portions successives d'une feuille de matière ondulée (45) présentant des ondulations parallèles alternées s'étendant sensiblement perpendiculairement à la direction d'épaisseur.

6. Cuve selon l'une quelconque des revendications 1 à 5, dans laquelle l'interstice (8) entre le premier panneau isolant parallélépipédique et le deuxième panneau isolant parallélépipédique (6) présente une largeur inférieure à 10 mm.

7. Cuve selon l'une quelconque des revendications 1 à 6, dans laquelle la plaque de remplissage anti-convective (37) est réalisée en matière flexible, choisie parmi le papier, le carton et la feuille plastique pour que les alvéoles puissent s'écraser dans la direction de largeur de l'interstice.

8. Navire (70) pour le transport d'un fluide, le navire comportant une double coque (72) et une cuve (71) selon l'une quelconque des revendications 1 à 7 disposée dans la double coque.

9. Système de transfert pour un fluide, le système comportant un navire (70) selon la revendication 8, des canalisations isolées (73, 79, 76, 81) agencées de manière à relier la cuve (71) installée dans la coque du navire à une installation de stockage flottante ou terrestre (77) et une pompe pour entrainer un fluide à travers les canalisations isolées depuis ou vers l'installation de stockage flottante ou terrestre vers ou depuis la cuve du navire.

10. Procédé de chargement ou déchargement d'un navire (70) selon la revendication 8, dans lequel on achemine un fluide à travers des canalisations isolées (73, 79, 76, 81) depuis ou vers une installation de stockage flottante ou terrestre (77) vers ou depuis la cuve du navire (71).

## Patentansprüche

1. Dichtes und wärmeisolierendes Gefäß zur Lagerung einer Flüssigkeit, wobei eine plane Gefäßwand in Dickenrichtung nacheinander eine sekundäre wärmeisolierende Sperre (1), die eine Vielzahl nebeneinander angeordneter sekundärer Isolierelemente (2) umfasst, wobei die sekundären Isolierelemente an einer Trägerwand (3) gehalten werden, eine sekundäre Dichtungsmembran (4), die von den sekundären Isolierelementen (2) der sekundären wärmeisolierenden Sperre (1) getragen wird, eine primäre wärmeisolierende Sperre (5), die eine Vielzahl nebeneinander angeordneter primärer Isolierelemente (6) umfasst, wobei die primären Isolierelemente an der sekundären Dichtungsmembran (4) gehalten werden, und eine primäre dichte Dichtungsmembran (7), die von der primären wärmeisolierenden Sperre (5) getragen wird und dazu bestimmt ist, mit der in dem Gefäß enthaltenen kryogenen Flüssigkeit in Kontakt zu stehen, umfasst
wobei die primären Isolierelemente (6) plane parallelepipedische Isolierplatten umfassen, die so angeordnet sind, dass zwischen ihnen Zwischenräume (8) gebildet werden,
wobei die primäre wärmeisolierende Sperre (5) weiterhin eine konvektionshemmende Füllplatte (37) umfasst, die in dem Zwischenraum zwischen einer ersten planen parallelepipedischen Isolierplatte (6) und einer zweiten planen parallelepipedischen Isolierplatte angeordnet ist, wobei die zweite parallelepipedische Isolierplatte an die erste parallelepipedische Isolierplatte angrenzt und der Zwischenraum durch eine erste Seitenfläche der ersten planen parallelepipedischen Isolierplatte und eine zweite Seitenfläche der zweiten planen parallelepipedischen Isolierplatte begrenzt ist, wobei die zweite Seitenfläche parallel zur ersten Seitenfläche verläuft,
**dadurch gekennzeichnet, dass** die Füllplatte eine Sandwichstruktur umfasst, die eine erste durchgehende Folie parallel zu einer zweiten durchgehenden Folie umfasst, wobei die erste und die zweite durchgehende Folie durch die länglichen Wandelemente (42, 45, 46, 47) beabstandet sind, wobei die erste durchgehende Folie an der ersten Seitenfläche der ersten planen, parallelepipedischen Dämmplatte und die zweite durchgehende Folie an der zweiten Seitenfläche der zweiten planen, parallelepipedischen Isolierplatte angeordnet ist, wobei die konvektionshemmende Füllplatte (37) eine Länge aufweist, die im Wesentlichen der Länge der ersten und zweiten Seitenflächen entspricht, zwischen denen der Zwischenraum gebildet ist, wobei die konvektionshemmende Füllplatte (37) aus dünnem, durchgehendem Material besteht und eine Vielzahl von länglichen Wandelementen (42, 45, 46, 47) aufweist, die sich im Wesentlichen über die gesamte Breite des Zwischenraums erstrecken, wobei die länglichen Wandelemente (42, 45, 46, 47) in Dickenrichtung der planen Gefäßwandwand voneinander beabstandet sind, um in Dickenrichtung der planen Gefäßwandwand voneinander beabstandete Kammern (48) zu begrenzen, wobei sich jede Kammer im Wesentlichen senkrecht zur Dickenrichtung erstreckt und die Breite der Kammern der Breite des Zwischenraums abzüglich der Dicke der ersten und zweiten parallelen Endlosbahnen entspricht.

2. Gefäß gemäß Anspruch 1, wobei die länglichen Wandelemente aus zylindrischen Elementen (42, 46) bestehen, die sich im Wesentlichen senkrecht zur Dickenrichtung erstrecken und zwischen den beiden parallelen Endlosbahnen befestigt sind.

3. Gefäß gemäß Anspruch 1, wobei mindestens eine der beiden parallelen, durch die genannten länglichen Wandelemente voneinander beabstandeten Endlosbahnen (43) einen oberen Randabschnitt (44) umfasst, der umgeschlagen und an der Innenseite mindestens einer der beiden parallelepipedische Isolierplatten (6) befestigt ist, zwischen denen der Zwischenraum gebildet wird.

4. Gefäß gemäß Anspruch 4, wobei die Innenseite der ersten und/oder der zweiten quaderförmigen Isolierplatte (6) entlang des Spaltes eine Senkung (35) umfasst, um den oberen Randabschnitt (44) der Endlosbahn aufzunehmen.

5. Dichtes und wärmeisolierendes Gefäß zur Lagerung einer Flüssigkeit, wobei eine plane Gefäßwand in Dickenrichtung nacheinander eine sekundäre wärmeisolierende Sperre (1), die eine Vielzahl nebeneinander angeordneter sekundärer Isolierelemente (2) umfasst, wobei die sekundären Isolierelemente an einer Trägerwand (3) gehalten werden, eine sekundäre Dichtungsmembran (4), die von den sekundären Isolierelementen (2) der sekundären wärmeisolierenden Sperre (1) getragen wird, eine primäre wärmeisolierende Sperre (5), die eine Vielzahl nebeneinander angeordneter primärer Isolierelemente (6) umfasst, wobei die primären Isolierelemente an der sekundären Dichtungsmembran (4) gehalten werden, und eine primäre Dichtungsmembran (7), die von der primären wärmeisolierenden Sperre (5) getragen wird und dazu bestimmt ist, mit der in dem Gefäß enthaltenen kryogenen Flüssigkeit in Kontakt zu stehen, umfasst, wobei die primären Isolierelemente (6) plane parallelepipedische Isolierplatten umfassen, die so angeordnet sind, dass zwischen ihnen Zwischenräume (8) gebildet werden, wobei die primäre wärmeisolierende Sperre (5) weiterhin eine antikonvektive Füllplatte (37) umfasst, die in dem Zwischenraum zwischen einer ersten planen parallelepipedischen Isolierplatte (6) und einer zweiten planen parallelepipedischen Isolierplatte angeordnet ist, wobei die zweite parallelepipedische Dämmplatte an die erste parallelepipedische Dämmplatte angrenzt,
wobei die konvektionshemmende Füllplatte (37) aus dünnem, durchgehendem Material realisiert wird und eine Vielzahl von länglichen Wandelementen (42, 45, 46, 47) aufweist, die sich im Wesentlichen über die gesamte Breite des Zwischenraums erstrecken, um Kammern (48) zu begrenzen, die sich im Wesentlichen senkrecht zur Dickenrichtung erstrecken, **dadurch gekennzeichnet, dass** die länglichen Wandelemente aus aufeinanderfolgenden Abschnitten aus einer gewellten Materialbahn (45) gebildet sind, die abwechselnde parallele Wellen aufweist, die sich im Wesentlichen senkrecht zur Dickenrichtung erstrecken.

6. Gefäß gemäß einem der Ansprüche 1 bis 5, wobei der Spalt (8) zwischen der ersten parallelepipedischen Isolierplatte und der zweiten parallelepipedischen Isolierplatte (6) eine Breite von weniger als 10 mm aufweist.

7. Gefäß gemäß einem der Ansprüche 1 bis 6, wobei die konvektionshemmende Füllplatte (37) aus einem flexiblen Material realisiert wird, das aus Papier, Karton oder Kunststofffolie ausgewählt ist, damit sich die Kammern in Richtung der Breite des Zwischenraums zusammendrücken können.

8. Schiff (70) zum Transport einer Flüssigkeit, wobei das Schiff eine Doppelhülle (72) und ein Gefäß (71) gemäß einem der Ansprüche 1 bis 7 umfasst.

9. Transfersystem für eine Flüssigkeit, wobei das System ein Schiff (70) gemäß Anspruch 8, isolierte Rohrleitungen (73, 79, 76, 81), welche so angeordnet sind, dass sie das in der Hülle des Schiffes angeordnete Gefäß (71) mit einer schwimmenden oder erdverbundenen Speicheranlage (77) verbinden, und eine Pumpe umfasst, um eine Flüssigkeit durch isolierte Rohrleitungen von oder zu der schwimmenden oder erdverbundenen Speicheranlage zu oder von dem Gefäß des Schiffes zuleiten.

10. Verfahren zur Be- oder Entladung eines Schiffes (70) gemäß Anspruch 8, wobei eine Flüssigkeit von oder zu einer schwimmenden oder erdverbundenen Speicheranlage (77) zu oder von dem Gefäß (71) des Schiffes durch isolierte Rohrleitungen (73, 79, 76, 81) geleitet wird.

## Claims

1. A sealed and thermally insulating tank for storing a fluid, wherein a flat tank wall comprises, successively in a thickness direction, a secondary thermal insulation barrier (1) comprising a plurality of juxtaposed secondary insulating elements (2), the secondary insulating elements being retained against a support wall (3), a secondary sealing membrane (4) supported by the secondary insulating elements (2) of the secondary thermal insulation barrier (1), a primary thermal insulation barrier (5) comprising a plurality of juxtaposed primary insulating elements (6), the primary insulating elements being retained against the secondary sealing membrane (4), and a primary sealing membrane (7) supported by the primary thermal insulation barrier (5) and intended to be in contact with the cryogenic fluid contained in the tank,
wherein the primary insulating elements (6) comprise flat parallelepiped insulating panels disposed so as to provide voids (8) between them,
the primary thermal insulation barrier (5) further comprising an anti-convective filler plate (37) disposed in the void between a first flat parallelepiped insulating panel (6) and a second flat parallelepiped insulating panel, the second parallelepiped insulating panel being adjacent to the first parallelepiped insulating panel, the void being defined between a first lateral face of the first flat parallelepiped insulating panel and a second lateral face of the second flat parallelepiped insulating panel, the second lateral face being parallel to the first lateral face,
**characterized in that** the filler plate has a sandwich structure comprising two parallel continuous sheets spaced apart by said elongated wall elements (42, 45, 46, 47), said first parallel continuous sheet being arranged against the first lateral face of the first parallelepiped insulating panel and the second parallel continuous sheet being arranged against the second lateral face of the second parallelepiped insulating panel, the anti-convective filler plate (37) having a length substantially equal to the length of the first and second lateral faces between which the void is formed, the anti-convective filler plate (37) being made of thin continuous material and having a plurality of elongated wall elements (42, 45, 46, 47) extending over substantially the entire width of the void, the elongated wall elements (42, 46, 47) being spaced apart in the thickness direction of the flat tank wall to delimit cells (48) mutually spaced in the thickness direction of the flat tank wall, wherein each cell is substantially extending perpendicular to the thickness direction, the width of the cells being equal to the width of the void minus the thickness of the first and second parallel continuous sheets .

2. The tank as claimed in claim 1, wherein the elongated wall elements are formed by cylindrical elements (42, 46) extending substantially perpendicular to the thickness direction and fixed between the two parallel continuous sheets.

3. The tank as claimed in claim 1, wherein at least one of the two parallel continuous sheets (43) spaced apart by said elongated wall elements comprises an upper edging portion (44) folded and fixed on the internal face of at least one of the two parallelepiped insulating panels (6) between which the void is formed.

4. The tank as claimed in claim 4, wherein the internal face of the first and/or of the second parallelepiped insulating panel (6) comprises a countersink (35) along the void for accommodating said upper edging portion (44) of the continuous sheet.

5. A sealed and thermally insulating tank for storing a fluid, wherein a flat tank wall comprises, successively in a thickness direction, a secondary thermal insulation barrier (1) comprising a plurality of juxtaposed secondary insulating elements (2), the secondary insulating elements being retained against a support wall (3), a secondary sealing membrane (4) supported by the secondary insulating elements (2) of the secondary thermal insulation barrier (1), a primary thermal insulation barrier (5) comprising a plurality of juxtaposed primary insulating elements (6), the primary insulating elements being retained against the secondary sealing membrane (4), and a primary sealing membrane (7) supported by the primary thermal insulation barrier (5) and intended to be in contact with the cryogenic fluid contained in the tank,
wherein the primary insulating elements (6) comprise flat parallelepiped insulating panels disposed so as to provide voids (8) between them,
the primary thermal insulation barrier (5) further comprising an anti-convective filler plate (37) disposed in the void between a first flat parallelepiped insulating panel (6) and a second flat parallelepiped insulating panel, the second parallelepiped insulating panel being adjacent to the first parallelepiped insulating panel,
the anti-convective filler plate (37) being made of a thin continuous material and comprising a plurality of elongated wall elements (42, 45, 46, 47) extending across substantially the entire width of the void to define cells (48) extending substantially perpendicular to the thickness direction, **characterized in that** the elongated wall elements are formed from successive portions of a sheet of corrugated material (45) having alternated parallel corrugations extending substantially perpendicular to the thickness direction.

6. The tank as claimed in one of claims 1 to 5, wherein the width of the void (8) between the first parallelepiped insulating panel and the second parallelepiped insulating panel (6) is less than 10 mm.

7. The tank as claimed in any one of claims 1 to 6, wherein the anti-convective filler plate (37) is made of flexible material, selected from paper, cardboard and plastic film so that the cells can be easily crushed in the widthwise direction of the void.

8. A vessel (70) for transporting a fluid, the vessel comprising a double hull (72) and a tank (71) as claimed in any one of claims 1 to 7 disposed in the double hull.

9. A transfer system for a fluid, the system comprising a vessel (70) as claimed in claim 8, insulated pipelines (73, 79, 76, 81) arranged so as to connect the tank (71) installed in the hull of the vessel to a floating or onshore storage installation (77) and a pump for conveying a fluid through the insulated pipelines, from or to the floating or onshore storage installation, to or from the tank of the vessel.

10. A method for loading or offloading a vessel (70) as claimed in claim 8, wherein a fluid is routed through insulated pipelines (73, 79, 76, 81), from or to a floating or onshore storage installation (77), to or from the tank of the ship (71).
